# EUROPÄISCHE PATENTSCHRIFT

(11) **EP 3 246 500 B1**
(45) Veröffentlichungstag und Bekanntmachung des Hinweises auf die Patenterteilung: **17.03.2021**
(21) Anmeldenummer: 17000580.5
(22) Anmeldetag: 06.04.2017
(51) Int. Cl.: E05D 15/06, E05F 5/00, E05D 15/08

(54) **SCHIEBETÜRSYSTEM MIT DÄMPFERANORDNUNG**
SLIDING DOOR SYSTEM COMPRISING DAMPER ASSEMBLY
SYSTÈME DE PORTE COULISSANTE COMPRENANT UN SYSTÈME AMORTISSEUR

(30) Priorität: 20.05.2016 DE 102016006101
(43) Veröffentlichungstag der Anmeldung: 22.11.2017
(73) Patentinhaber: Weinor GmbH & Co. KG, 50829 Köln (DE)
(72) Erfinder: Stawski, Karl-Heinz, 50769 Köln (DE)
(74) Vertreter: Patentanwaltskanzlei Methling

(56) Entgegenhaltungen:
- EP-A1- 1 700 985
- EP-A1- 2 899 350
- WO-A2-2008/028945
- DE-U1-202009 000 616
- DE-U1-202010 001 367
- KR-A- 20130 114 504
- US-A- 3 152 354

## Beschreibung

Die Erfindung betrifft ein Schiebetürsystem mit einem Rahmen, der mehrere Schiebetürelemente aufnimmt, welche horizontal entlang des Rahmens verfahrbar sind, wobei der Rahmen zumindest eine Dämpferanordnung aufweist, welche die Bewegung eines Schiebtürelementes in Richtung auf eine Endposition des Schiebetürelementes dämpft und begrenzt.

Derartige Schiebetürsysteme sind aus der DE 20 2010 001 367 U1, DE 20 2009 000 616 U1, WO 2008/028945 A2 und der EP 2 899 350 A1 bekannt.

Nachteilig bei den bekannten Schiebetürsystemen ist es, dass bei einer Verformung des Rahmens beispielsweise unter einer Schneelast die daran angeordnete Dämpferanordnung ebenfalls aus der Ruheposition verlagert wird, wodurch es nicht mehr gewährleistet ist, dass die Dämpferanordnung bei Verfahren eines Schiebetürelementes wirksam wird.

Die Aufgabe der Erfindung ist es, diese Nachteile zu überwinden und ein Schiebtürsystem mit einer zuverlässig arbeitenden Dämpferanordnung anzugeben.

Diese Aufgabe wird erfindungsgemäß durch ein Schiebetürsystem gemäß Anspruch 1 oder Anspruch 2 gelöst. Vorteilhafte Weiterbildungen der Erfindung sind in den Unteransprüchen angegeben.

Besonders vorteilhaft bei dem Schiebetürsystem mit einem Rahmen, der mehrere Schiebetürelemente aufnimmt, welche horizontal entlang des Rahmens verfahrbar sind, wobei der Rahmen zumindest eine Dämpferanordnung aufweist, welche die Bewegung eines Schiebtürelementes in Richtung auf eine Endposition des Schiebetürelementes dämpft und begrenzt, ist es, dass die Dämpferanordnung an dem Rahmen elastisch, insbesondere federelastisch gelagert ist.

Dementsprechend ist die Dämpferanordnung gegenüber dem Rahmen relativ beweglich und insbesondere senkrecht zur Bewegungsrichtung des Schiebtürelementes relativ beweglich. Durch die elastische Lagerung der Dämpferanordnung an dem Rahmen wird somit insbesondere eine Relativbewegung der Dämpferanordnung gegenüber dem Rahmen und insbesondere senkrecht zur Bewegungsrichtung des Schiebtürelementes entlang des Rahmens ermöglicht. Hierdurch kann ein Ausgleich von Durchbiegungen des Rahmens beispielsweise unter Schneelast oder dem Eigengewicht erfolgen, sodass ein Zusammenwirken von verfahrendem Schiebtürelement und der die Bewegung des Schiebtürelementes dämpfenden Dämpferanordnung zuverlässig gewährleistet ist.

Erfindungsgemäß ist der Dämpfer an einer Schiene angeordnet, wobei ein erstes Ende der Schiene mittelbar oder unmittelbar gelenkig und/oder federelastisch an dem Rahmen festgelegt und ein zweites Ende der Schiene mittelbar oder unmittelbar federelastisch mit dem Rahmen gekoppelt ist. Die Kopplung mit dem Rahmen kann somit mittelbar oder unmittelbar sowohl mittels eines oder mehrerer Gelenke und/oder mittels eines oder mehrerer Federelemente erfolgen.

Die Dämpferanordnung kann somit in einer ersten Variante der Erfindung mittels zweier oder mehrerer voneinander beabstandeter Federelemente mittelbar oder unmittelbar federelastisch mit dem Rahmen gekoppelt sein. Bei einer mittelbaren Kopplung können Zwischenelemente wie beispielsweise Verbindungs- und/oder Ausgleichs- und/oder Montageelemente angeordnet sein.

Hierdurch ist eine Relativbewegung der Dämpferanordnung gegenüber dem Rahmen möglich. Ferner ist ein Drehen der Dämpferanordnung um eine beliebige Drehachse möglich, um Lageabweichungen auszugleichen und die Dämpferanordnung in eine Position zu verlagern, in welcher sie die Bewegung des Schiebtürelementes in Richtung auf dessen Endposition wirksam dämpft und begrenzt.

Besonders bevorzugt weist die Dämpferanordnung einen Endanschlag zur Begrenzung des Bewegungsweges des Schiebtürelementes auf.

Ferner weist die Dämpferanordnung einen Mitnehmer auf, der in den Fahrweg des Schiebetürelementes hineinragt und derart positioniert ist, um in Eingriff mit dem Schiebetürelement zu gelangen. Durch einen solchen Mitnehmer ist es gewährleistet, dass das Dämpferelement mit dem entlang des Rahmens verfahrenden Schiebtürelement in Eingriff kommt und die Dämpfungswirkung im Hinblick auf die Bewegung des Schiebtürelementes entfaltet.

Vorzugsweise ist die Dämpferanordnung an einem oberen horizontalen Rahmenelement und/oder dass die Dämpferanordnung an einem unteren horizontalen Rahmenelement angeordnet.

In einer bevorzugten Ausführungsform weist der Rahmen mehrere in Verfahrrichtung der Schiebtürelemente verlaufende parallel nebeneinander liegende Nuten auf, wobei in jeder Nut ein Schiebtürelement geführt ist. Durch die Anordnung mehrerer parallel verlaufender Nuten können mehrere Schiebtürelemente in dem Rahmen verfahrbar geführt werden.

Vorzugsweise ist zu jedem der Schiebtürelemente eine korrespondierende Dämpferanordnung an dem Rahmen elastisch, insbesondere federelastisch angeordnet.

Die Schiebetürelemente können hängend und/oder stehend in oder an dem Rahmen gelagert sein. Das bedeutet, dass die Lagerung der Schiebetürelemente sowohl an einem oberen Rahmenelement als auch kumulativ oder alternativ an einem unteren Rahmenelement erfolgen kann. Erfindungsgemäß weisen die Schiebetürelemente oben und/oder unten Lager auf, insbesondere Laufrollen und/oder Gleiter, mittels derer sie in einer oberen Führungsschiene und/oder in einer unteren Führungsschiene des Rahmens verfahrbar gelagert sind. Dabei kann eine obere Führungsschiene an einem oberen insbesondere horizontalen Rahmenelement angeordnet oder durch ein oberes insbesondere horizontales Rahmenelement selbst gebildet sein. Eine untere Führungsschiene kann an einem unteren insbesondere horizontalen Rahmenelement angeordnet oder durch ein unteres insbesondere horizontales Rahmenelement selbst gebildet sein.

In einer bevorzugten Ausführungsform weisen die Schiebetürelemente eine Sicherung und/oder Verriegelung, insbesondere eine Stiftsicherung und/oder einen Schnapper gegen ungewolltes Öffnen auf. Hierdurch kann insbesondere ein unbefugtes Öffnen von Außen verhindert werden.

Die Schiebetürelemente können als Glastüren, insbesondere als rahmenlose Glastüren, ausgebildet sein. Alternativ ist es auch möglich, dass andere Materialien, wie Aluminiumelemente oder dergleichen zum Einsatz kommen. Eine optisch besonders ansprechende Gesamtlösung ergibt sich jedoch, wenn sämtliche Schiebetürelemente als Glastüren ausgebildet sind, da sich dann im geschlossenen Zustand eine über den gesamten Rahmen erstreckende Glaswand bildet.

Sofern die Schiebetürelemente als Glastüren ausgebildet sind, sind diese vorzugsweise aus Sicherheitsglas und/oder Isolierglas gebildet. Bei einem Einsatz von Isolierglas können die erfindungsgemäßen Schiebetürsysteme auch im Warmbereich, d.h. beispielsweise bei beheizten Wintergärten oder als Wohnzimmerabschluss zur Terrasse hin eingesetzt werden. Der Einsatz der erfindungsgemäßen Schiebetürsysteme ist hierauf nicht beschränkt, da auch der Einsatz im Kaltbereich, also bei unbeheizten Wintergärten und dergleichen, möglich ist.

Die Schiebetürelemente können in beliebigem Höhen-/Breitenverhältnis ausgebildet sein. Vorzugsweise ist jedoch das maximale Seitenverhältnis bei einem einzelnen Schiebetürelement von Höhe zu Breite gleich 5 zu 1.

Verschiedene Ausführungsbeispiele des Schiebetürsystems sind in den Figuren dargestellt und werden nachfolgend näher erläutert. Es zeigen:
- Fig. 1: Eine schematische Darstellung einer ersten Ausführungsform der Aufhängung einer Dämpferanordnung am Rahmen eines Schiebetürsystems;
- Fig. 2: eine schematische Darstellung einer zweiten Ausführungsform der Aufhängung einer Dämpferanordnung am Rahmen eines Schiebetürsystems;
- Fig. 3: eine perspektivische Ansicht eines Schiebetürsystems;
- Fig. 4: eine Explosionsdarstellung des Montagesystems für die Montage der Dämpferanordnung am Rahmen des Schiebetürsystems nach Fig. 3;
- Fig. 5: die Seitenansicht sowie die Vorderansicht des Montagesystems für die Montage der Dämpferanordnung am Rahmen des Schiebetürsystems nach Fig. 4;
- Fig. 6: eine perspektivische Ansicht des Montagesystems für die Montage der Dämpferanordnung am Rahmen des Schiebetürsystems nach Fig. 4;
- Fig. 7: eine perspektivische Explosionsdarstellung des Montagesystems sowie der Dämpferanordnung.

In den Figuren 1 und 2 sind zwei verschiedene Ausführungsformen der elastischen Aufhängung der Dämpferanordnung 3 am Rahmen 1 eines Schiebetürsystems schematisch dargestellt. Identische Baugruppen sind dabei mit identischen Bezugszeichen versehen. Die Darstellung gemäß den Figuren 1 und 2 ist rein schematisch.

Fig. 1 zeigt die Aufhängung einer Dämpferanordnung 3 an dem oberen Rahmen 1 einer Schiebetüranordnung. Die Dämpferanordnung 3 ist montiert an einem Montagesystem 2. Das Montagesystem 2 ist mittels zweier Federn 4, 5 federelastisch an dem Rahmen 1 aufgehängt. Wie durch die beiden Doppelpfeile angedeutet kann durch die Aufhängung über die beiden Federn 4, 5 des Montagesystems 2 an dem Rahmen 1 die an dem Montagesystem 2 angeordnete Dämpferanordnung 3 beliebige Relativbewegungen gegenüber dem Rahmen 1 ausführen. Das bedeutet, dass die Dämpferanordnung 3 insgesamt in senkrechter Richtung nach oben auf dem Rahmen durch Kompression der beiden Federn 4, 5 verlagerbar ist. Ferner kann die Dämpferanordnung 3 durch die federnde Aufhängung mittels der beiden Federn 4, 5 beliebige Relativbewegungen gegenüber dem Rahmen 1 ausführen, d. h. dass die Dämpferanordnung 3 um beliebige Drehachsen herum gegenüber dem Rahmen 1 verschwenkbar ist, indem die beiden Federn 4, 5 unterschiedlich stark komprimiert werden.

Fig. 2 zeigt ein zweites Ausführungsbeispiel der elastischen Aufhängung der Dämpferanordnung 3 an dem Rahmen 1. Wiederum ist die Dämpferanordnung 3 an dem Montagesystem 2 fest montiert. Das Montagesystem 2 ist an seinem linken Ende an dem Rahmen 1 gelenkig aufgehängt. Hierzu ist das Gelenk 6 vorgesehen. Das rechte Ende des Montagesystems 2 ist in der Darstellung gemäß Fig. 2 über die Feder 7 federelastisch mit dem Rahmen 1 gekoppelt. Hierdurch vermag das Montagesystem 2 mit der daran montierten Dämpferanordnung 3 eine Relativbewegung gegenüber dem Profil 1 durch ein Verschwenken um die Drehachse des Gelenkes 6 herum auszuführen.

Die Darstellung gemäß Fig. 2 ist insbesondere insofern nur schematisch, als dass eine gelenkige Aufhängung auch am rechten Ende des Montagesystems 2 und eine federelastische Kopplung über eine Feder auch am linken Ende des Montagesystems 2 vorgesehen sein kann.

Ein weiteres Ausführungsbeispiel der Erfindung ist in den Figuren 3 bis 7 dargestellt, welches nachfolgend erläutert wird. Dabei sind identische Bauteile jeweils mit identischen Bezugszeichen versehen.

Fig. 3 zeigt eine perspektivische Ansicht eines Schiebetürsystems mit dem in der Darstellung gemäß Fig. 3 nach oben herausgezogenen oberen Rahmen 10 und einem unteren Rahmen 11. Der untere Rahmen 11 des Schiebetürsystems weist drei parallel angeordnete Nuten auf, in denen jeweils ein Schiebetürelement 12, 13, 14 in der Bildebene gemäß Fig. 3 nach rechts und links entlang des unteren Rahmens 11 des Schiebetürsystems verschiebbar angeordnet ist. Die Schiebetürelemente 12, 13, 14 können somit sowohl vollständig nach rechts in dem Schiebetürsystem als auch vollständig nach links in dem Schiebetürsystem verschoben werden, so dass die Schiebetürelemente 12, 13, 14 drei hintereinander liegende Schiebetürelemente in Form eines Paketes bilden, so dass der übrige Bereich des Schiebetürsystems vollständig geöffnet ist. In dem dargestellten Ausführungsbeispiel sind die Schiebetürelemente 12, 13, 14 durch Glaselemente gebildet.

Am oberen Rahmen 10 ist die Positionierung der Dämpferanordnung 30 angedeutet. Die Montage der Dämpferanordnung 30 an dem oberen Rahmen 10 erfolgt mittels des in Fig. 4 in Form einer Explosionsdarstellung dargestellten Montagesystems. Das Montagesystem ist gebildet durch ein Montageprofil 20, welches am dem oberen Rahmen 10 festgelegt wird. Hierzu wird das Montageprofil 20 in eine entsprechende C-Nut in dem oberen Rahmen 10 des Schiebetürsystems eingeschoben und an der gewünschten Position mittels einer Klemmschraube festgelegt. Hierdurch kann ein Verschieben des Montageprofils 20 in der C-Nut entlang des oberen Rahmens 10 bis an die gewünschte Position erfolgen. Ferner ist eine Montage des Montagesystems an dem oberen Rahmen 10 an einer beliebigen Position möglich.

An dem Montageprofil 20 ist die Schiene 21 festgelegt. Die Schiene 21 dient der Aufnahme der Dämpferanordnung 30. Dies wird weiter unten in Bezug auf Fig. 7 erläutert.

Die Schiene 21 ist an ihrem linken Ende mittels einer Blindniete 22 mit dem Montageprofil 20 fest verbunden. Die Beabstandung zwischen der Schiene 21 und dem Montageprofil 20 wird am linken Ende durch die Distanzhülse 23 gewährleistet, die gleichzeitig den Abstand zwischen Montageprofil 20 und Schiene 21 definiert. An ihrem rechten Ende ist das Gleitlager 27 vorgesehen. Dieses wird durchgriffen von der Blindniete 26. Die Blindniete 26 wird an der Unterseite der Schiene 21 mit der Scheibe 28 montiert und von dieser fixiert.

Ferner sind zwei Druckfedern 24, 25 vorgesehen. Aufgrund des Gleitlagers 27 ist eine Relativbewegung des rechten Endes der Schiene 21 gegenüber dem Montageprofil 20 möglich, was einer Schwenkbewegung um das durch die Distanzhülse 23 definierte linke Ende des Montagesystems ermöglicht. Die Druckfedern 24, 25 sind derart dimensioniert, dass ihr Axialmaß der Höhe der Distanzhülse 23 entspricht, wenn die Druckfedern 24, 25 auf Block zusammengepresst werden.

Auf Grund der Anordnung des Gleitlagers 27 und der Druckfedern 24, 25 ist es somit möglich, dass die Schiene 21 elastisch eine Relativbewegung gegenüber dem Montageprofil 20 ausführt.

Die Festlegung des Montagesystems an der gewünschten Position an dem oberen Rahmen 10 des Schiebetürsystems erfolgt mittels des Gewindestiftes 29, der eine Gewindebohrung in dem Montageprofil 20 durchgreift und mittels dessen das Montagesystem an der gewünschten Stelle in der C-Nut an dem oberen Rahmen 10 durch Klemmung festgelegt wird.

Die Figuren 5 und 6 zeigen das Montagesystem nach Fig. 4 in montiertem Zustand, wobei in der Darstellung gemäß den Figuren 5 und 6 die Druckfedern 24, 25 vollständig zusammengepresst sind und die Schiene 21 hierdurch den minimal möglichen Abstand zum Montageprofil 20 eingenommen hat. Fig. 5 zeigt die Seitenansicht sowie die Vorderansicht des Montagesystems während Fig. 6 eine perspektivische Ansicht des Montagesystems für die Montage der Dämpferanordnung an dem Rahmen des Schiebetürsystems zeigt.

Fig. 7 zeigt eine perspektivische Explosionsdarstellung des Montagesystems sowie der Dämpferanordnung 30. Die Dämpferanordnung 30 wird mittels der Befestigungsschrauben 33, 34 an der Schiene 21 angeschraubt. Die Dämpferanordnung 30 weist den Dämpfer 31 und den Mitnehmer 32 auf. Der Mitnehmer 32 ragt in den Verfahrweg desjenigen Schiebetürelementes 12 ein, dessen Bewegung die Dämpferanordnung 30 in Richtung auf das linke Ende in dem dargestellten Ausführungsbeispiel dämpfen soll. Durch die elastische Anordnung der Schiene 21 gegenüber dem Montageprofil 20 vermag die Dämpferanordnung 30 eine Relativbewegung gegenüber dem oberen Rahmen 10 des Schiebetürsystems auszuführen, so dass etwaige Lageabweichungen ausgeglichen werden können und es stets gewährleistet ist, dass der Mitnehmer 32 in den Verfahrweg desjenigen Schiebetürelementes 12 hineinragt, dessen Bewegung in Richtung auf die Endposition des Schiebetürelementes 12 gedämpft werden soll.

## Patentansprüche

1. Schiebetürsystem mit einem Rahmen (1, 10, 11), der mehrere Schiebetürelemente (12, 13, 14) aufnimmt, welche horizontal entlang des Rahmens (1, 10, 11) verfahrbar sind, wobei die Schiebetürelemente (12, 13, 14) oben und/oder unten Lager aufweisen, insbesondere Laufrollen und/oder Gleiter aufweisen, mittels derer sie in einer oberen Führungsschiene und/oder in einer unteren Führungsschiene des Rahmens (1, 10, 11) verfahrbar gelagert sind und wobei der Rahmen (1, 10, 11) zumindest eine Dämpferanordnung (3, 30) aufweist, welche die Bewegung eines Schiebtürelementes (12, 13, 14) in Richtung auf eine Endposition des Schiebetürelementes (12, 13, 14) dämpft und begrenzt, wobei die Dämpferanordnung (3, 30) einen Mitnehmer (32) aufweist, der in den Fahrweg des Schiebetürelementes (12, 13, 14) hineinragt und derart positioniert ist, um in Eingriff mit dem Schiebetürelement (12, 13, 14) zu gelangen, und wobei die Dämpferanordnung (3, 30) an dem Rahmen (1, 10) federelastisch gelagert ist, **dadurch gekennzeichnet, dass** die Dämpferanordnung (3, 30) an einer Schiene (2, 21) angeordnet ist, wobei die Schiene (2, 21) mittels zweier Federn (4, 5) federelastisch an dem Rahmen (1, 10) aufgehängt ist, wobei ein erstes Ende der Schiene (2, 21) mittelbar oder unmittelbar federelastisch an dem Rahmen (1, 10) festgelegt und ein zweites Ende der Schiene (2, 21) mittelbar oder unmittelbar federelastisch mit dem Rahmen (1, 10) gekoppelt ist, wobei die Dämpferanordnung (3, 30) insgesamt in senkrechter Richtung nach oben auf dem Rahmen (1, 10) durch Kompression der beiden Federn (4, 5) verlagerbar ist.

2. Schiebetürsystem mit einem Rahmen (1, 10, 11), der mehrere Schiebetürelemente (12, 13, 14) aufnimmt, welche horizontal entlang des Rahmens (1, 10, 11) verfahrbar sind, wobei die Schiebetürelemente (12, 13, 14) oben und/oder unten Lager aufweisen, insbesondere Laufrollen und/oder Gleiter aufweisen, mittels derer sie in einer oberen Führungsschiene und/oder in einer unteren Führungsschiene des Rahmens (1, 10, 11) verfahrbar gelagert sind und wobei der Rahmen (1, 10, 11) zumindest eine Dämpferanordnung (3, 30) aufweist, welche die Bewegung eines Schiebtürelementes (12, 13, 14) in Richtung auf eine Endposition des Schiebetürelementes (12, 13, 14) dämpft und begrenzt, wobei die Dämpferanordnung (3, 30) einen Mitnehmer (32) aufweist, der in den Fahrweg des Schiebetürelementes (12, 13, 14) hineinragt und derart positioniert ist, um in Eingriff mit dem Schiebetürelement (12, 13, 14) zu gelangen, wobei die Dämpferanordnung (3, 30) an dem Rahmen (1, 10, 11) elastisch, insbesondere federelastisch gelagert ist, **dadurch gekennzeichnet, dass** die Dämpferanordnung (3, 30) an einer Schiene (2, 21) angeordnet ist, wobei ein erstes Ende der Schiene (21) mittelbar oder unmittelbar gelenkig, insbesondere gelenkig und federelastisch, an dem Rahmen (1, 10, 11) festgelegt ist, wobei ein Gelenk (6) vorgesehen ist, und ein zweites Ende der Schiene (2, 21) mittelbar oder unmittelbar federelastisch mit dem Rahmen (1, 10) gekoppelt ist, wobei die Dämpferanordnung (3, 30) eine Relativbewegung gegenüber dem Rahmen (1, 10) durch ein Verschwenken um die Drehachse des Gelenkes (6) herum ausführen kann.

3. Schiebetürsystem nach Anspruch 1 oder 2, **dadurch gekennzeichnet, dass** die Dämpferanordnung (30) einen Endanschlag zur Begrenzung des Bewegungsweges des Schiebtürelementes (12, 13, 14) aufweist.

4. Schiebetürsystem nach einem der vorherigen Ansprüche, **dadurch gekennzeichnet, dass** die Dämpferanordnung (30) an einem oberen horizontalen Rahmenelement (10) und/oder dass die Dämpferanordnung (30) an einem unteren horizontalen Rahmenelement (11) angeordnet ist.

5. Schiebetürsystem nach einem der vorherigen Ansprüche, **dadurch gekennzeichnet, dass** der Rahmen (10, 11) mehrere in Verfahrrichtung der Schiebtürelemente (12, 13, 14) verlaufende parallel nebeneinander liegende Nuten aufweist, wobei in jeder Nut ein Schiebtürelement (12, 13, 14) geführt ist.

6. Schiebetürsystem nach einem der vorherigen Ansprüche, **dadurch gekennzeichnet, dass** zu jedem der Schiebtürelemente (12, 13, 14) eine korrespondierende Dämpferanordnung (30) an dem Rahmen (10, 11) elastisch, insbesondere federelastisch angeordnet ist.

7. Schiebetürsystem nach einem der vorherigen Ansprüche, **dadurch gekennzeichnet, dass** die Schiebetürelemente (12, 13, 14) hängend und/oder stehend in oder an dem Rahmen (10, 11) gelagert sind.

8. Schiebetürsystem nach einem der vorherigen Ansprüche, **dadurch gekennzeichnet, dass** die Schiebetürelemente (12, 13, 14) eine Sicherung und/oder Verriegelung, insbesondere eine Stiftsicherung und/oder einen Schnapper gegen ungewolltes Öffnen aufweisen.

9. Schiebetürsystem nach einem der vorherigen Ansprüche, **dadurch gekennzeichnet, dass** die Schiebetürelemente (12, 13, 14) als Glastüren, insbesondere als rahmenlose Glastüren, ausgebildet sind.

## Claims

1. Sliding door system having a frame (1, 10, 11) which accommodates several sliding door elements (12, 13, 14) which can be moved horizontally along the frame (1, 10, 11), wherein the sliding door elements (12, 13, 14) have at the top and/or at the bottom bearings, in particular track rollers and/or sliders, by means of which they are movably supported in an upper guide rail and/or in a lower guide rail of the frame (1, 10, 11) and wherein the frame (1, 10, 11) has at least one damper arrangement (3, 30) which damps and limits the movement of a sliding door element (12, 13, 14) in the direction towards an end position of the sliding door element (12, 13, 14), wherein the damper arrangement (3, 30) has an entrainment member (32) which protrudes into the path of movement of the sliding door element (12, 13, 14) and is positioned such as to come into engagement with the sliding door element (12, 13, 14), and wherein the damper arrangement (3, 30) is mounted in a spring-elastic manner on the frame (1, 10), **characterised in that** the damper arrangement (3, 30) is arranged on a rail (2, 21), wherein the rail (2, 21) is suspended by means of two springs (4, 5) in a spring-elastic manner on the frame (1, 10), wherein a first end of the rail (2, 21) is fixed indirectly or directly in a spring-elastic manner to the frame (1, 10) and a second end of the rail (2, 21) is coupled indirectly or directly in a spring-elastic manner with the frame (1, 10), wherein the damper arrangement (3, 30) as a whole can be moved in a vertical direction upwardly on the frame (1, 10) by compressing the two springs (4, 5).

2. Sliding door system having a frame (1, 10, 11) which accommodates several sliding door elements (12, 13, 14) which can be moved horizontally along the frame (1, 10, 11), wherein the sliding door elements (12, 13, 14) have at the top and/or at the bottom bearings, in particular track rollers and/or sliders by means of which they are movably supported in an upper guide rail and/or in a lower guide rail of the frame (1, 10, 11) and wherein the frame (1, 10, 11) has at least one damper arrangement (3, 30) which damps and limits the movement of a sliding door element (12, 13, 14) in the direction towards an end position of the sliding door element (12, 13, 14), wherein the damper arrangement (3, 30) has an entrainment member (32) which protrudes into the path of movement of the sliding door element (12, 13, 14) and this position such as to come into engagement with the sliding door element (12, 13, 14), wherein the damper arrangement (3, 30) is mounted in an elastic manner, particularly in a spring-elastic manner, on the frame (1, 10, 11), **characterised in that** the damper arrangement (3, 30) is arranged on a rail (2, 21), wherein a first end of the rail (21) is fixed indirectly or directly in an articulated, particularly an articulated and spring-elastic, manner to the frame (1, 10, 11), wherein a joint (6) is provided, and a second end of the rail (2, 21) is coupled indirectly or directly in a spring-elastic manner with the frame (1, 10), wherein the damper arrangement (3, 30) is able to carry out a relative movement with respect to the frame (1, 10) by means of a pivoting about the rotational axis of the joint (6).

3. Sliding door system according to claim 1 or 2, **characterised in that** the damper arrangement (30) has an end stop for limiting the path of movement of the sliding door element (12, 13, 14).

4. Sliding door system according to any of the preceding claims, **characterised in that** the damper arrangement (30) is arranged on an upper horizontal frame element (10) and/or that the damper arrangement (30) is arranged on a lower horizontal frame element (11).

5. Sliding door system according to any of the preceding claims, **characterised in that** the frame (10, 11) has several grooves situated parallel next to one another extending in the direction of movement of the sliding door elements (12, 13, 14), wherein a sliding door element (12, 13, 14) is guided in each groove.

6. Sliding door system according to any of the preceding claims, **characterised in that** a damper arrangement (30) corresponding to each of the sliding door elements (12, 13, 14) is arranged in an elastic, in particular spring-elastic manner, on the frame (10, 11).

7. Sliding door system according to any of the preceding claims, **characterised in that** the sliding door elements (12, 13, 14) are mounted in a suspended manner and/or standing manner in or on the frame (10, 11).

8. Sliding door system according to any of the preceding claims, **characterised in that** the sliding door elements (12, 13, 14) have a securing and/or locking device, in particular a locking pin and/or a catch to prevent undesired opening.

9. Sliding door system according to any of the preceding claims, **characterised in that** the sliding door elements (12, 13, 14) are in the form of glass doors, in particular of frameless glass doors.

## Revendications

1. Système de porte coulissante avec un cadre (1, 10, 11), qui accueille plusieurs éléments de porte coulissante (12, 13, 14), lesquels peuvent être déplacés horizontalement le long du cadre (1, 10, 11), dans lequel les éléments de porte coulissante (12, 13, 14) présentent des stockages en haut et/ou en bas, en particulier présentent des roulements et/ou des patins, à l'aide desquels ils sont stockés de manière à pouvoir être déplacés dans un rail de guidage supérieur et/ou dans un rail de guidage inférieur du cadre (1, 10, 11) et dans lequel le cadre (1, 10, 11) présente au moins un agencement d'amortissement (3, 30), lequel amortit et limite le mouvement d'un élément de porte coulissante (12, 13, 14) dans la direction d'une position d'extrémité de l'élément de porte coulissante (12, 13, 14), dans lequel l'agencement d'amortissement (3, 30) présente un entraîneur (32) qui fait saillie dans la route de l'élément de porte coulissante (12, 13, 14) et est positionné de manière à entrer en contact avec l'élément de porte coulissante (12, 13, 14), et
dans lequel l'agencement d'amortissement (3, 30) est stocké de manière élastique à ressort sur le cadre (1, 10), **caractérisé en ce que** l'agencement d'amortissement (3, 30) est agencé sur un rail (2, 21), dans lequel le rail (2, 21) est suspendu de manière élastique à ressort au cadre (1, 10) à l'aide de deux ressorts (4, 5), dans lequel une première extrémité du rail (2, 21) est indirectement ou directement fixée de manière élastique à ressort au cadre (1, 10) et une seconde extrémité du rail (2, 21) est indirectement ou directement couplée de manière élastique à ressort au cadre (1, 10), dans lequel l'agencement d'amortissement (3, 30) peut être déplacé perpendiculairement vers le haut sur le cadre (1, 10) par compression des deux ressorts (4, 5).

2. Système de porte coulissante avec un cadre (1, 10, 11) qui accueille plusieurs éléments de porte coulissante (12, 13, 14), lesquels peuvent déplacés horizontalement le long du cadre (1, 10, 11), dans lequel les éléments de porte coulissante (12, 13, 14) présentent des stockages en haut et/ou en bas, en particulier présentent des roulements et/ou des patins, à l'aide desquels ils sont stockés de manière à pouvoir être déplacés dans un rail de guidage supérieur et/ou dans un rail de guidage inférieur du cadre (1, 10, 11) et dans lequel le cadre (1, 10, 11) présente au moins un agencement d'amortissement (3, 30), lequel amortit et limite le mouvement d'un élément de porte coulissante (12, 13, 14) dans la direction d'une position d'extrémité de l'élément de porte coulissante (12, 13, 14), dans lequel l'agencement d'amortissement (3, 30) présente un entraîneur (32) qui fait saillie dans la route de l'élément de porte coulissante (12, 13, 14) et est positionné de manière à entrer en contact avec l'élément de porte coulissante (12, 13, 14),
dans lequel l'agencement d'amortissement (3, 30) est stocké sur le cadre (1, 10, 11) de manière élastique, en particulier est stocké de manière élastique à ressort, **caractérisé en ce que** l'agencement d'amortissement (3, 30) est agencé sur un rail (2, 21), dans lequel une première extrémité du rail (21) est fixée directement ou indirectement de manière articulée, en particulier de manière articulée et élastique à ressort, au cadre (1, 10, 11), dans lequel une articulation (6) est prévue, et une seconde extrémité du rail (2, 21) est directement ou indirectement couplée de manière élastique à ressort au cadre (1, 10), dans lequel l'agencement d'amortissement (3, 30) peut exécuter un mouvement relatif par rapport au cadre (1, 10) en pivotant autour de l'axe de rotation de l'articulation (6).

3. Système de porte coulissante selon la revendication 1 ou 2, **caractérisé en ce que** l'agencement d'amortissement (30) présente une butée d'extrémité pour limiter le trajet de mouvement de l'élément de porte coulissante (12, 13, 14).

4. Système de porte coulissante selon l'une quelconque des revendications précédentes, **caractérisé en ce que** l'agencement d'amortissement (30) est agencé sur un élément de cadre horizontal supérieur (10) et/ou **en ce que** l'agencement d'amortissement (30) est agencé sur un élément de cadre horizontal inférieur (11).

5. Système de porte coulissante selon l'une quelconque des revendications précédentes, **caractérisé en ce que** le cadre (10, 11) présente une pluralité de rainures se trouvant parallèles les unes aux autres se déroulant dans le sens de la marche des éléments de porte coulissante (12, 13, 14), dans lequel un élément de porte coulissante (12, 13, 14) est guidé dans chaque rainure.

6. Système de porte coulissante selon l'une quelconque des revendications précédentes, **caractérisé en ce qu'**un agencement d'amortissement (30) correspondant à chacun des éléments de porte coulissante (12, 13, 14) est agencé sur le cadre (10, 11) de manière élastique, en particulier de manière élastique à ressort.

7. Système de porte coulissante selon l'une quelconque des revendications précédentes, **caractérisé en ce que** les éléments de porte coulissante (12, 13, 14) sont stockés suspendus et/ou verticalement dans ou sur le cadre (10, 11).

8. Système de porte coulissante selon l'une quelconque des revendications précédentes, **caractérisé en ce que** les éléments de porte coulissante (12, 13, 14) présentent un dispositif de sécurité et/ou un dispositif de verrouillage, en particulier un dispositif de sécurité à goupille et/ou un blocage contre une ouverture involontaire.

9. Système de porte coulissante selon l'une quelconque des revendications précédentes, **caractérisé en ce que** les éléments de porte coulissante (12, 13, 14) sont réalisés comme des portes en verre, en particulier comme des portes en verre sans cadre.
